# EUROPÄISCHE PATENTSCHRIFT

(11) **EP 1 078 208 B1**
(45) Veröffentlichungstag und Bekanntmachung des Hinweises auf die Patenterteilung: **17.04.2002**
(21) Anmeldenummer: 99924849.5
(22) Anmeldetag: 30.04.1999
(51) Int. Cl.: F25B 9/02, F25B 43/02

(54) **VERFAHREN UND VORRICHTUNG ZUR KÄLTEERZEUGUNG**
METHOD AND DEVICE FOR PRODUCING COLD
PROCEDE ET DISPOSITIF POUR PRODUIRE DU FROID

(30) Priorität: 12.05.1998 DE 19820961; 13.05.1998 DE 19821308
(43) Veröffentlichungstag der Anmeldung: 28.02.2001
(73) Patentinhaber: MESSER GRIESHEIM GMBH, 60547 Frankfurt (DE)
(72) Erfinder: ALEXEEV, Alexander, D-01159 Dresden (DE); QUACK, Hans, D-01069 Dresden (DE)
(86) Internationale Anmeldenummer: EP9902932
(87) Internationale Veröffentlichungsnummer: WO9958905

(56) Entgegenhaltungen:
- WO-A-84/03139
- WO-A-97/03329
- DE-A- 19 648 902
- DE-A- 19 747 985
- US-A- 5 441 658
- ALEXEEV A ET AL: "Weiterentwicklung eines Gemisch-Joule-Thomson-Kryokühlers" DKV-TAGUNGSBERICHT, [Online] 20. - 22. November 1996, XP002114431 Leipzig Retrieved from the Internet: <URL:http://www.tu-dresden.de/mw/iem/kkt/m itarbeiter/lib/Alex/dkv_artikel7.html> [retrieved on 1999-09-02]
- PATENT ABSTRACTS OF JAPAN vol. 013, no. 582 (M-911), 21. Dezember 1989 (1989-12-21) & JP 01 244251 A (SANYO ELECTRIC CO LTD), 28. September 1989 (1989-09-28)

## Beschreibung

Die Erfindung betrifft ein Verfahren zur Kälteerzeugung im Temperaturbereich von 65 bis 150 K, bei dem das Kältemittel mit einem öigeschmierten Verdichter verdichtet wird, anschließend auf Umgebungstemperatur abgekühlt wird und anschließend Öl aus dem Kältemittel abgetrennt wird, bevor das Kältemittel einem Joule-Thomson-Wärmeübertrager zugeführt wird. Die Erfindung betrifft ferner eine Vorrichtung zur Kälteerzeugung im Temperaturbereich von 65 bis 150 K, die einen. ölgeschmierten Verdichter zur Verdichtung eines Kältemittels, einen nachgeschalteten Nachkühler zur Abkühlung des Käftemittels auf Umgebungstemperatur, eine daran anschließende Vorrichtung zur Abtrennung von Öl aus dem Kältemittel und einen der Vorrichtung zur Abtrennung des Öls nachgeschalteten Joule-Thomson-Gegenstromwärmeübertrager aufweist.

Ein solches Verfahren und eine solche Vorrichtung sind aus den Doknmenten US-A-5 441 658 und WO-A-9 703 329 schon bekannt.

Nach dem Stand der Technik sind Verfahren bekannt, um im Temperaturbereich von 65 bis 150 K Kälte zu erzeugen. Bei diesen Verfahren wird ein gasförmiges Kältemittel in einem Kompressor von einem relativ geringen Druck (Niederdruck) auf einen relativ hohen Druck (Hochdruck) verdichtet und in einem Nachkühler auf Umgebungstemperatur abgekühlt. Anschließend wird das verdichtete Kältemittel im Hochdruckstrom in einem Wärmeübertrager im Gegenstrom zu dem noch nicht verdichteten Kältemittel abgekühlt und schließlich mit Hilfe eines Drosselventils in das Zweiphasengebiet des Kältemittels entspannt. Nach der Entspannung wird der flüssige Anteil des Kältemittels in einem Verdampfer unter Aufnahme der Kälteleistung teilweise verdampft. Das aus dem Verdampfer kommende Kältemittel im Niederdruckstrom wird dem Gegenstrom-Wärmeübertragerzugeführt und darin durch das verdichtete Kältemittel aufgewärmt. Anschließend wird das aufgewärmte Kältemittel dem Kompressor wieder zugeleitet.

Als Kältemittel werden oft Gemische aus Gasen mit Normalsiedetemperaturen unter 320 K verwendet. Dazu gehören zum Beispiel Wasserstoff, Stickstoff, Sauerstoff, Edelgase, Kohlenwasserstoffe und halogenierte Kohlenwasserstoffe. Die zuvor beschriebenen Verfahren werden bei einer Verwendung derartiger Stoffgemische als Kältemittel als "Gemisch-Joule-Thomson-Verfahren" bezeichnet.

Für die Verdichtung des Kältemittels ist es vorteilhaft, einen ölgeschmierten Verdichter einzusetzen. Der wartungsfreie Zeitraum für ölgeschmierte Verdichter ist mit über 20000 Betriebsstunden relativ lang. Dadurch wird ein hohe Zuverlässigkeit der gesamten Kälteanlage gewährleistet, denn es sind keine weiteren Komponenten mit mechanisch bewegten Bauteilen vorhanden.

Die Verwendung eines ölgeschmierten Verdichters ist mit dem Nachteil verbunden, daß Öl aus dem Verdichter in das Kältemittel gelangen kann und so in den Kältekreislauf verschleppt werden kann. Gelangt das Öl in den kalten Teil der Kälteanlage, dann friert es bei den im Verdampfer auftretenden tiefen Temperaturen aus und verstopft den Verdampfer. Dem Verdichter müssen daher entsprechende Bauteile nachgeschaltet werden, um Öl aus dem Kältemittel nach dessen Verdichtung abzuscheiden. Aufgrund der relativ hohen Temperaturen des verdichteten Kältemittels sind in der Regel sowohl aerosole, als auch dampfförmige Ölanteile in dem Kältemittel vorhanden. Als Reinigungseinheit kann vorteilhaft ein Flüssigkeitsölabscheider mit Ölrückführung in den Verdichter und ein nachgeschalteter Adsorber zum Entfernen von dampfförmigen Ölanteilen und noch verbliebenen feinsten Tröpfchen eingesetzt werden. Diese Anordnung wurde bereits beschrieben (R. C. Longsworth, M. J. Boiarski, L.A. Klusmier, 80 K Closed Cycle Throttle Refrigerator, Proceedings of the 8^{th} International Cryocooler Conference, Vail Co., June 1994).

Ein Adsorber ist ein mit Adsorptionsmittel gefüllter Behälter. Als Adsorptionsmittel dienen feste Stoffe, die aufgrund ihrer Eigenschaften andere Stoffe, in diesem Fall das Öl, binden können. Der Adsorptionsprozeß stellt eine Anlagerung von Molekülen aus der gasförmigen oder flüssigen Phase an die Festkörperoberfläche des Adsorptionsmittels dar. Als Adsorptionsmittel werden vor allem Aktivkohle, Silikagel und Zeolithe (Molekularsiebe) verwendet. Bei einem Gemisch-Joule-Thomson-Verfahren werden die Öltröpfchen und das dampfförmige Öl in dem Adsorber auf der inneren Oberfläche des Adsorptionsmittel angelagert.

Die Funktionsweise eines Adsorbers ist diskontinuierlich. Der Adsorber ist beladen, wenn die ganze innere Oberfläche des Adsorptionsmittels von den fremden Molekülen besetzt ist. Dann kann der Adsorber seine Funktion nicht mehr erfüllen. Daher wird der Adsorber in regelmäßigen Zeitabständen ausgetauscht bzw. regeneriert. Der Zeitraum zwischen dem Austausch bzw. der Regeneration des Adsorbers bestimmt nachteilig den wartungsfreien Zeitraum der gesamten Käitemaschine. Ein üblicher Wartungszeitraumes liegt im Bereich von 5000 bis 10000 Betriebsstunden.

Ein weiterer Nachteil des Adsorbers ist die Selektivität des Adsorptionsmittels in Bezug auf bestimmte Komponenten eines Kältemittelgemisches, das heißt seine Eigenschaft, verschiedene Komponenten unterschiedlich zu adsorbieren (H. Jungnickel, R. Agsten, W.-E. Kraus, Grundlagen der Kältetechnik, Verlag Technik GmbH, 1990, S. 309). Beim Durchströmen des Adsorbers verschiebt sich die Zusammensetzung des Gemisches aus diesem Grund in der Regel zugunsten der tiefsiedenden Komponenten.

Die Effektivität eines Gemisch-Joule-Thomson-Verfahrens hängt stark von der Zusammensetzung des Kältemittelgemisches ab. Bei der ständigen Zirkulation des Kältemittelgemisches werden höhersiedende Komponenten im Adsorber mehr und mehr adsorbiert, so daß die Gesamtzusammensetzung sich verändert. Die Änderung der Zusammensetzung führt zu einer wesentlichen Verschlechterung der Charakteristika des Systems und die erforderliche Kälteleistung oder Kühltemperatur werden nicht mehr erreicht. Eine Erneuerung des Kältemittelgemisches ist dann notwendig.

Dieser nachteilige Einfluß der Selektivität des Adsorptionsmittels auf die Zusammensetzung des Kältemittelgemisches ist um so größer, je größerdas Volumen des Adsorbers ist. Daher ist es nicht sinnvoll, das Volumen des Adsorbers zu vergrößern, um die wartungsfreie Zeit in bezug auf die Beladung mit Öl zu verlängern, weil gleichzeitig die Zusammensetzung des Kältemittelgemisches dadurch mit in der Regel negativen Auswirkungen verändert wird.

Für die thermodynamische Effektivität des Kreislaufs des Kältemittelgemisches ist es wichtig, bestimmte Zusammensetzungen des Kältemittelgemisches zu verwenden. Hauptkriterium zur Auswahl der Zusammensetzung ist die Größe und Verteilung der Temperaturdifferenz zwischen Hoch- und Niederdruckstrom im Joule-Thomson-Wärmeübertrager. Die Temperaturdifferenz soll möglichst gering und die Verteilung der Temperaturdifferenz im Wärmeübertrager soll möglichst gleichmäßig sein.

Kältemittelgemische, die eine besonders günstige Temperaturdifferenzverteilung im Wärmeübertrager bieten, sind vor dem Eintritt in den Joule-Thomson-Wärmeübertrager meist nicht gasförmig, sondern teilweise verflüssigt. Dies wird durch Zugabe von höhersiedenden Komponenten, wie zum Beispiel Propan oder iso-Butan erreicht (A. Alexeev, H. Quack, Ch. Haberstroh, Low cost mixture Joule Thomson Refrigerator, Cryogenics, Proceedings of the 16^{th} International Cryogenic Engineering Conference, Kitakyushu, Japan, 1996).

Die höhersiedenden Gemisch-Komponenten besitzen in der Regel auch eine höhere Gefriertemperatur. Bei tiefen Temperaturen im Kaltteil können diese Komponenten ausfrieren und den Verdampfer verstopfen. Aus diesem Grund sollte der Anteil von höhersiedenden Komponenten im Kältemittelgemisch möglichst gering sein. Die Vorteile des Einsatzes von Kältemittelgemischen werden so nicht voll genutzt, die potentiell vorhandene Effektivität wird nicht erreicht. Das ist ein weiterer Nachteil der im Stand der Technik bekannten Gemisch-Joule-Thomson-Verfahren.

Die Aufgabe der Erfindung besteht darin, die Effektivität des Gemisch-Joule-Thomson-Prozesses mit ölgeschmierten Verdichtem zu steigern. Der Wirkungsgrad des Verfahrens und der Vorrichtung zur Kälteerzeugung soll erhöht werden und die wartungsfreie Zeit eines gegebenenfalls angeordneten Adsorbers und damit der Vorrichtung zur Kälteerzeugung soll verlängert werden.

Erfindungsgemäß wird die Aufgabe dadurch gelöst, daß das Kältemittel nach dessen Abkühlung auf Umgebungstemperatur und vor dem Eintritt in den Joule-Thomson-Wärmeübertrager zusätzlich gekühlt wird.

Die Vorrichtung für die zusätzliche Abkühlung wird hier Ölkondensator genannt. Denn überraschenderweise kondensieren durch die relativ geringe zusätzliche Abkühlung in beträchtlichem Maße vorteilhaft weitere Ölanteile aus dem Kältemittelstrom.

Das Verfahren ist besonders vorteilhaft zur Kälteerzeugung im Temperaturbereich von 90 bis 110 K geeignet.

Nach der Erfindung ist es vorgesehen, daß das Kältemittel nach dessen Abkühlung auf Umgebungstemperatur und vor der Ölabtrennung zusätzlich gekühlt wird.

Ebenso ist es gemäß der Erfindung vorgesehen, daß das Kältemittel nach der Abtrennung des Öls und vor dem Eintritt in den Joule-Thomson-Wämeübertrager zusätzlich gekühlt wird. Dazu wird nach der Abtrennung des Öls der Kältemitteistrom vorteilhaft in einem weiteren Wärmeübertrager (Vorkühler) gekühlt, so daß das Kältemittel im Joule-Thomson-Wärmeübertrager teilweise verflüssigt vorliegt. Die Wärmeübertrager zur Kühlung des Hochdruckstromes unter die Umgebungstemperatur, das bedeutet Ölkondensator und Vorkühler, beziehen ihre Kälteleistung vorteilhaft von einer Kälteanlage.

Nach der Erfindung werden nach der Abkühlung des Kältemittels auf Umgebungstemperatur überwiegend flüssige Ölanteile aus dem Kältemittel abgetrennt. Wenn der Partialdruck der Öldämpfe im Strom des verdichteten Kältemittels nach dem Flüssigkeitsölabscheider weniger als ca. 10⁻³ mbar beträgt oder wenn die gewünschte Verdampfungstemperatur über 120 K liegt, dann kann bei dem erfindungsgemäßen Verfahren durch die zusätzliche Abkühlung im Ölkondensator vorteilhaft nur mit einem Flüssigkeitsölabscheider als Abtrennungsstufe für das Öl schon eine technisch sinnvolle Reinheit des Kältemittels erzielt werden.

Nach der Erfindung weist das Kältemittel vor Eintritt in den Joule-Thomson-Wärmeübertrager eine Temperatur von 233 bis 243 K auf.

Es ist nach der Erfindung vorgesehen, daß der Druck das Kältemittels vor Eintritt in den ölgeschmierten Verdichter 1 bis 3 bar, vorzugsweise 1,5 bis 2,5 bar und besonders bevorzugt 1,6 bis 1,8 bar, beträgt und daß das Kältemittel nach dessen Verdichtung in dem ölgeschmierten Verdichter einen Druck von 10 bis 28 bar, vorzugsweise 12 bis 18 bar und besonders bevorzugt 14 bis 16 bar, aufweist

Erfindungsgemäß ist es ebenso vorgesehen, nach der Abtrennung des überwiegend flüssigen Ölanteils aus dem Kältemittel anschließend den überwiegend dampfförmigen Ölanteil aus dem Kältemittel abzutrennen. Die Abtrennung erfolgt vorteilhaft mit einem Flüssigkeitsölabscheider und nachgeschaltetem Adsorber, wobei in dem Flüssigkeitsölabscheider die im Kältemittelstrom enthaltenen Öltröpfchen abgeschieden werden und der verbleibende Kältemittelstrom mit nunmehr geringen dampfförmigen Ölanteilen in einem Adsorber weiter gereinigt wird. Die Öldämpfe aus dem Kältemittelgas nach der Verdichtung kondensieren relativ gut aus und werden im Flüssigkeitsölabscheider relativ gut abgeschieden. Die Konzentration des Restöls im gasförmigen Kältemittel nach dem Flüssigkeitsölabscheider ist relativ gering, wodurch der Adsorber wesentlich entlastet wird. Der Adsorber wird von relativ kaltem Kältemittel durchflossen und dadurch gekühlt. So vergrößert sich die spezifische Kapazität des Adsorptionsmittels im Adsorber gegenüber Verfahren nach dem Stand der Technik und der Wartungszeitraum des Adsorbers und damit der gesamten Vorrichtung zur Kälteerzeugung wird verlängert.

Ferner kann bei einer Verwendung von Kältemittelgemischen vorteilhaft den Anteil an höhersiedenden Bestandteilen verringert werden. Denn auch vor dem Eintritt in den Joule-Thomson-Wärmeübertrager werden derartige Kältemittelgemische teilweise verflüssigt. Dadurch wird gleichzeitig die Effektivität der Anlage erhöht und die Gefahr des Ausfrierens dieser Bestandteile bei tiefen Temperaturen im Kaltteil der Anlage wesentlich reduziert.

Es ist nach der Erfindung vorgesehen, daß als Kältemittel ein Gemisch eingesetzt wird, welches Stickstoff, Methan, Propan und Ethan oder Ethylen enthält Vorzugsweise enthält das Gemisch 25 bis 45 mol % Stickstoff, 15 bis 42 mol % Methan, 5 bis 15 mol % Propan, Rest Ethan oder Ethylen. Der Vorteil besteht darin, daß das Kältemittelgemisch aus relativ wenig Komponenten besteht. Komponenten mit Normalsiedetemperatur bei Umgebungstemperatur, zum Beispiel iso-Butan, sind nicht mehr notwendig. Die Entwicklung von Kältemittelgemischen und Wartung des Kältemittelgemisches ist damit deutlich vereinfacht.

Die Aufgabe wird ferner durch eine Vorrichtung zur Kälteerzeugung gelöst, bei der zwischen dem Nachkühler und dem Joule-Thomson-Gegenstromwärmeübertrager ein Ölkondensator angeordnet ist.

Nach der Erfindung ist der Ölkondensator nach dem Nachkühler und vor einer Vorrichtung zur Ölabscheidung angeordnet.

Erfindungsgemäß ist ein Adsorber nach der Vorrichtung zur Ölabscheidung und vor dem Joule-Thomson-Gegenstromwärmeübertrager angeordnet.

Nach der Erfindung ist nach dem Nachkühler und nach der Vorrichtung zur Ölabscheidung ein Vorkühler angeordnet.

Erfindungsgemäß ist es vorgesehen, daß der Ölkondensator undloder der Vorkühler als Verdampfer in einem separaten Kältekreislauf eingebunden sind.

Nach der Erfindung ist es vorgesehen, daß nach der Vorrichtung zur Ölabscheidung oder nach dem Adsorber und vor dem Vorkühler ein Wärmeübertrager angeordnet ist.

Erfindungsgemäß ist es vorgesehen, daß der Vorkühler als Dreistrom-Wärmeübertrager ausgelegt ist, durch welchen der Kältemittelstrom aus dem Joule-Thomson-Wärmeübertrager und der Strom des Kühlmediums aus dem separaten Kältekreislauf im Gegenstrom zum Kältemittelstrom aus der Vorrichtung zur Ölabscheidung oder dem Adsorber geführt wird.

Die Erfindung wird nun anhand von Zeichnungen (Fig. 1 bis Fig. 6) beispielhaft näher erläutert.

Es zeigen:
- Fig.1:: schematische Darstellung eines Gemisch-Joule-Thomson-Kälteapparates mit ölgeschmiertem Verdichter und Ölrückführung und mit zusätzlicher Kühlung des Hochdruckstromes,
- Fig.2:: schematische Darstellung einer Variante des Gemisch-Joule-Thomson-Kälteapparates nach Fig. 1 mit ölgeschmiertem Verdichter und Ölrückführung mit zusätzlicher Kühlung des Hochdruckstromes.
- Fig. 3:: schematische Darstellung eines Kälteapparates gemäß Fig. 1 mit zusätzlichem Adsorber,
- Fig. 4:: schematische Darstellung eines Kälteapparates gemäß Fig. 2 mit zusätzlichem Adsorber,
- Fig. 5:: schematische Darstellung eines Kälteapparates ohne Vorkühler, jedoch mit zusätzlichem Adsorber, und
- Fig. 6:: schematische Darstellung einer Vorrichtung ohne Vorkühler und ohne Adsorber.

In Fig. 1 ist eine Vorrichtung zur Durchführung eines Gemisch-Drossel-Prozesses dargestellt. Dieser Prozeß kann als modifizierter Joule-Thomson-Prozeß aufgefaßt werden. Die Vorrichtung besteht aus einem öfgeschmierten Verdichter 1, einem Nachkühler 2, einem Joule-Thomson-Wärmeübertrager 3, einem Drosselorgan 4, einem Verdampfer 5, einem Flüssigkeitsölabscheider 6, einer Kapillarleitung 8, einem Ölkondensator 9, einem Vorkühler 10, einem Wärmeübertrager 17 und einer Kälteanlage 11.

Das im Kompressor 1 verdichtete Gemisch wird in dem Nachkühler 2 bis auf Umgebungstemperatur abgekühlt. Anschließend wird das Kältemittel in dem Ölkondensator 9 bis unter Umgebungstemperatur vorgekühlt, wobei das Gemisch gasförmig bleibt. Die nachfolgende Abtrennung des Öls aus dem Kältemittelgemisch findet in zwei Stufen statt. Zuerst werden Öttröpfchen und Ölaerosol in dem Flüssigkeitsölabscheider 6 abgeschieden. Das abgeschiedene Öl im Flüssigkeitsölabscheider 6 wird durch eine Kapillarleitung 8 dem Verdichter 1 wieder zugeführt und der Ölkreislauf so geschlossen. Der Hochdruckstrom nach dem Flüssigkeitsölabscheider 6 fließt dann durch den Wärmeübertrager 17. Vom Wärmeübertrager 17, der vorzugsweise als Gegenstrom-Wärmeübertrager ausgebildet ist, wird der Hochdruckstrom dem Vorkühler 10 und anschließend dem Joule-Thomson-Wärmeübertrager 3 zugeführt. Das Kältemittelgemisch wird durch den Vorkühler 10 abgekühlt, so daß das Kältemittelgemisch teilweise verflüssigt wird. Der Hochdruckstrom wird im Joule-Thomson-Wärmeübertrager 3 im Gegenstrom zum Niederdruckstrom abgekühlt und schließlich im Drosselorgan 4 ins Zweiphasengebiet entspannt. Nach der Drosselung wird das Kältemittelgemisch im Verdampfer 5 unter Aufnahme von Kälteleistung teilweise verdampft. Das aus dem Verdampfer 5 kommende Kältemittelgemisch wird im Joule-Thomson-Gegenstromwärmeübertrager 3 aufgewärmt. Dieser Niederdruckstrom wird über den Wärmeübertrager 17 dem Verdichter 1 wieder zugeführt. Die Kälte für den Ölkondensator 9 und den Vorkühler 10 wird von mindestens einer zusätzlichen Kälteanlage 11 bereitgestellt.

Die Kälteanlage 11 besteht vorzugsweise aus einem Verdichter 12, einem Kondensator 13 und den Drosselorganen 14 und 15. Zusätzlich kann im Bedarfsfall ein weiteres Drosselorgan 16 in der Leitung nach dem Ölkondensator 9 angeordnet sein.

In Fig. 2 ist eine Weiterbildung der in Fig. 1 gezeigten Vorrichtung zur Durchführung eines Gemisch-Drossel-Prozesses dargestellt. Der Vorkühler 10 nach der Flüssigkeitsölabscheidung im Flüssigkeitsölabscheider 6 ist hier als Dreistrom-Wärmeübertrager ausgelegt, durch welchen der Niederdruckstrom aus dem Joule-Thomson-Wärmeübertrager 3 und das Vorkühlmedium aus der Kälteanlage 11 im Gegenstrom zum Hochdruckstrom fließen und wodurch der Wänneübertrager 17 hier entfällt. Der Kreislauf ist besonders effizient. Die Kälte für den Vorkühler 10 und den Ölkondensator 9 wird in mindestens einer Kältemaschine 11 erzeugt.

Die Vorrichtung nach Fig. 3 entspricht im wesentlichen der in Fig. 1 dargestellten Vorrichtung und die Vorrichtung nach Fig. 4 stimmt im wesentlichen mit der in Fig. 2 dargestellten Vorrichtung überein, wobei zusätzlich ein Adsorber 7 zwischen dem Flüssigkeitsölabscheider 6 und dem Wärmetauscher 17 bzw. dem Dreistrom-Wärmeübertrager als Vorkühler 10 angeordnet ist. Bei diesen Vorrichtungen werden die dampfförmigen Ölanteile in dem Adsorber 7 zusätzlich aus dem Kältemittel adsorbiert.

Eine apparativ vorteilhafte Variante der Vorrichtung ist in Fig. 5 dargestellt. Dabei wird das Kältemittel nach dem Nachkühler 2 nur im Ölkondensator 9 gekühlt und die Ölabtrennung im Flüssigkeitsölabscheider 6 wird erleichtert. Nach der Ölabscheidung werden die Öldämpfe im einem Adsorber 7 adsorbiert. Das gereinigte Kältemittel tritt in den Joule-Thomson-Wärmeübertrager 3 ein und wird anschließend entsprechend einem Joule-Thomson-Prozeß nach dem Stand der Technik weiter behandelt. Die Kälte für den Ölkondensator 9 wird von einer Kältemaschine 11 erzeugt.

Die in Fig. 6 dargestellte Vorrichtung weist nur einen Flüssigkeitsölabscheider 6 zur Abtrennung des Öls aus dem Kältemittelgemisch aus. Bei dieser Vorrichtung wird kein Adsorber 7 benötigt. Die Kälte für den Ölkondensator 9 wird in einer Kältemaschine 11 erzeugt.

## Patentansprüche

1. Verfahren zur Kälteerzeugung im Temperaturbereich von 65 bis 150 K, bei dem das Kältemittel mit einem ölgeschmierten Verdichter (1) verdichtet wird, anschließend auf Umgebungstemperatur abgekühlt wird und anschließend Öl aus dem Kältemittel abgetrennt wird, bevor das Kältemittel einem Joule-Thomson-Wärmeübertrager (3) zugeführt wird,
**dadurch gekennzeichnet,**
**daß** das Kältemittel nach dessen Abkühlung auf Umgebungstemperatur und vor dem Eintritt in den Joule-Thomson-Wärmeübertrager (3) zusätzlich gekühlt wird.

2. Verfahren nach Anspruch 1,
**dadurch gekennzeichnet,**
**daß** das Kältemittel nach dessen Abkühlung auf Umgebungstemperatur und vor der Ölabtrennung zusätzlich gekühlt wird.

3. Verfahren nach Anspruch 1,
**dadurch gekennzeichnet,**
**daß** das Kältemittel nach der Abtrennung des Öls und vor dem Eintritt in den Joule-Thomson-Wärmeübertrager (3) zusätzlich gekühlt wird.

4. Verfahren nach einem der Ansprüche 1 bis 3,
**dadurch gekennzeichnet,**
**daß** das Kältemittel vor Eintritt in den Joule-Thomson-Wärmeübertrager (3) eine Temperatur von 233 bis 243 K aufweist.

5. Verfahren nach einem der Ansprüche 1 bis 4,
**dadurch gekennzeichnet,**
**daß** der Druck das Kältemittels vor Eintritt in den ölgeschmierten Verdichter (1) 1 bis 3 bar, vorzugsweise 1,5 bis 2,5 bar und besonders bevorzugt 1,6 bis 1,8 bar, beträgt und daß das Kältemittel nach dessen Verdichtung in dem ölgeschmierten Verdichter (1) einen Druck von 10 bis 28 bar, vorzugsweise 12 bis 18 bar und besonders bevorzugt 14 bis 16 bar, aufweist.

6. Verfahren nach einem der Ansprüche 1 bis 5,
**dadurch gekennzeichnet,**
**daß** nach der Abkühlung des Kältemittels auf Umgebungstemperatur überwiegend flüssige Ölanteile aus dem Kältemittel abgetrennt werden.

7. Verfahren nach Anspruch 6,
**dadurch gekennzeichnet,**
**daß** nach der Abtrennung des überwiegend flüssigen Ölanteils aus dem Kältemittel anschließend der überwiegend dampfförmige Ölanteil aus dem Kältemittel abgetrennt wird.

8. Verfahren nach einem der Ansprüche 1 bis 7,
**dadurch gekennzeichnet,**
**daß** als Kältemittel ein Gemisch enthaltend Stickstoff, Methan, Propan und Ethan oder Ethylen, eingesetzt wird.

9. Verfahren nach Anspruch 8,
**dadurch gekennzeichnet,**
**daß** das Gemisch 25 bis 45 mol % Stickstoff, 15 bis 42 mol % Methan, 5 bis 25 mol % Propan, Rest Ethan oder Ethylen enthält.

10. Vorrichtung zur Kälteerzeugung im Temperaturbereich von 65 bis 150 K, die einen ölgeschmierten Verdichter (1) zur Verdichtung eines Kältemittels, einen nachgeschalteten Nachkühler (2) zur Abkühlung des Kältemittels auf Umgebungstemperatur, eine daran anschließende Vorrichtung zur Abtrennung von Öl aus dem Kältemittel und einen der Vorrichtung zur Abtrennung des Öls nachgeschalteten Joule-Thomson-Gegenstromwärmeüberträger-(3) aufweist,
**dadurch gekennzeichnet,**
**daß** zwischen dem Nachkühler (2) und dem Joule-Thomson-Gegenstromwärmeübertrager (3) ein Ölkondensator (9) angeordnet ist.

11. Vorrichtung nach Anspruch 10,
**dadurch gekennzeichnet,**
**daß** der Ölkondensator (9) nach dem Nachkühler (2) und vor einer Vorrichtung zur Ölabscheidung (6) angeordnet ist.

12. Vorrichtung nach Anspruch 11,
**dadurch gekennzeichnet,**
**daß** ein Adsorber (7) nach der Vorrichtung zur Ölabscheidung (6) und vor dem Joule-Thomson-Gegenstromwärmeübertrager (3) angeordnet ist.

13. Vorrichtung nach einem der Ansprüche 10 bis 12,
**dadurch gekennzeichnet,**
**daß** nach dem Nachkühler (2) und nach der Vorrichtung zur Ölabscheidung (6) ein Vorkühler (10) angeordnet ist.

14. Vorrichtung nach Anspruch 13,
**dadurch gekennzeichnet,**
**daß** der Ölkondensator (9) und/oder der Vorkühler (10) als Verdampfer in einem separaten Kältekreislauf (11) eingebunden sind.

15. Vorrichtung nach Anspruch 13 oder 14,
**dadurch gekennzeichnet,**
**daß** nach der Vorrichtung zur Ölabscheidung (6) oder nach dem Adsorber (7) und vor dem Vorkühler (10) ein Wärmeübertrager (17) angeordnet ist.

16. Vorrichtung nach Anspruch 15,
**dadurch gekennzeichnet,**
**daß** der Vorkühler (10) als Dreistrom-Wärmeübertrager ausgelegt ist, durch welchen der Kältemittelstrom aus dem Joule-Thomson-Wärmeübertrager(3) und der Strom des Kühlmediums aus dem separaten Kältekreislauf (11) im Gegenstrom zum Kältemittelstrom aus der Vorrichtung zur Ölabscheidung (6) oder dem Adsorber (7) geführt wird.

## Claims

1. Process for refrigeration in the temperature range from 65 to 150 K, in which the refrigerant is compressed using an oil-lubricated compressor (1), is then cooled to ambient temperature and then oil is separated out of the refrigerant before the refrigerant is fed to a Joule-Thomson heat exchanger (3), **characterized in that** the refrigerant, after it has been cooled to ambient temperature and before it enters the Joule-Thompson heat exchanger (3), is cooled further.

2. Process according to Claim 1, **characterized in that** the refrigerant, after it has been cooled to ambient temperature and before the oil is separated out, is cooled further.

3. Process according to Claim 1, **characterized in that** the refrigerant, after the oil has been separated out and before it enters the Joule-Thompson heat exchanger (3), is cooled further.

4. Process according to one of Claims 1 to 3, **characterized in that** the refrigerant, before it enters the Joule-Thompson heat exchanger (3), is at a temperature of 233 to 243 K.

5. Process according to one of Claims 1 to 4, **characterized in that** the pressure of the refrigerant before it enters the oil-lubricated compressor (1) is 1 to 3 bar, preferably 1.5 to 2.5 bar, and particularly preferably 1.6 to 1.8 bar, and **in that** the refrigerant, after it has been compressed in the oil-lubricated compressor (1), is at a pressure of from 10 to 28 bar, preferably 12 to 18 bar, particularly preferably 14 to 16 bar.

6. Process according to one of Claims 1 to 5, **characterized in that**, after the refrigerant has been cooled to ambient temperature, predominantly liquid oil fractions are separated from the refrigerant.

7. Process according to Claim 6, **characterized in that**, after the predominantly liquid oil fraction has been separated from the refrigerant, the oil fraction which is predominantly in vapour form is then separated from the refrigerant.

8. Process according to one of Claims 1 to 7, **characterized in that** a mixture which contains nitrogen, methane, propane and ethane or ethylene is used as refrigerant.

9. Process according to Claim 8, **characterized in that** the mixture contains 25 to 45 mol % of nitrogen, 15 to 42 mol % of methane, 5 to 25 mol % of propane, remainder ethane or ethylene.

10. Apparatus for refrigeration in the temperature range from 65 to 150 K, which has an oil-lubricated compressor (1) for compressing a refrigerant, a following recooler (2) for cooling the refrigerant to ambient temperature, followed by an apparatus for separating oil out of the refrigerant and a Joule-Thomson counter current heat exchanger (3) which is connected downstream of the apparatus for separating out the oil, **characterized in that** an oil condenser (9) is arranged between the recooler (2) and the Joule-Thompson counter current heat exchanger (3).

11. Apparatus according to Claim 10, **characterized in that** the oil condenser (9) is arranged after the recooler (2) and before an apparatus for oil separation (6).

12. Apparatus according to Claim 11, **characterized in that** an adsorber (7) is arranged after the apparatus for oil separation (6) and before the Joule-Thompson counter current heat exchanger (3).

13. Apparatus according to one of Claims 10 to 12, **characterized in that** a precooler (10) is arranged after the recooler (2) and after the apparatus for oil separation (6).

14. Apparatus according to Claim 13, **characterized in that** the oil condenser (9) and/or the precooler (10) are incorporated, as evaporation means, in a separate refrigerating circuit (11).

15. Apparatus according to Claim 13 or 14, **characterized in that** a heat exchanger (17) is arranged after the apparatus for oil separation (6) or after the adsorber (7) and before the precooler (10).

16. Apparatus according to Claim 15, **characterized in that** the precooler (10) is designed as a three-stream heat exchanger, through which the refrigerant stream from the Joule-Thompson heat exchanger (3) and the stream of cooling medium from the separate refrigerating circuit (11) are passed in counter current to the refrigerant stream from the apparatus for oil separation (6) or the adsorber (7).

## Revendications

1. Procédé de production de froid dans le domaine de température de 65 à 150 K, lors duquel l'agent réfrigérant est comprimé dans un compresseur lubrifié à l'huile (1), est ensuite refroidi à la température ambiante et lors duquel l'huile est ensuite séparée de l'agent réfrigérant, avant de conduire l'agent réfrigérant à un dispositif de transfert de chaleur Joule-Thomson (3), **caractérisé en ce que** l'agent réfrigérant subit un refroidissement supplémentaire, après son refroidissement à la température ambiante et avant l'entrée dans le dispositif de transfert de chaleur Joule-Thomson (3).

2. Procédé selon la revendication 1, **caractérisé en ce que** l'agent réfrigérant subit un refroidissement supplémentaire, après son refroidissement à la température ambiante et avant la séparation de l'huile.

3. Procédé selon la revendication 1, **caractérisé en ce que** l'agent réfrigérant subit un refroidissement supplémentaire, après la séparation de l'huile et avant l'entrée dans le dispositif de transfert de chaleur Joule-Thomson (3).

4. Procédé selon l'une quelconque des revendications 1 à 3, **caractérisé en ce que** l'agent réfrigérant présente, avant l'entrée dans le dispositif de transfert de chaleur Joule-Thomson (3), une température de 233 à 243 K.

5. Procédé selon l'une quelconque des revendications 1 à 4, **caractérisé en ce que** la pression de l'agent réfrigérant, avant l'entrée dans le compresseur lubrifié à l'huile (1), est de 1 à 3 bars, de préférence de 1,5 à 2,5 bars et en particulier de préférence de 1,6 à 1,8 bars et **en ce que** l'agent réfrigérant, après sa compression dans le compresseur lubrifié à l'huile (1), présente une pression de 10 à 28 bars, de préférence de 12 à 18 bars et en particulier de préférence de 14 à 16 bars.

6. Procédé selon l'une quelconque des revendications 1 à 5, **caractérisé en ce que** l'on sépare de l'agent réfrigérant, après le refroidissement de l'agent réfrigérant à la température ambiante, des portions d'huile essentiellement liquides.

7. Procédé selon la revendication 6, **caractérisé en ce que** l'on sépare de l'agent réfrigérant, après la séparation de la portion d'huile essentiellement liquide de l'agent réfrigérant, la portion d'huile qui se présente essentiellement sous forme de vapeur.

8. Procédé selon l'une quelconque des revendications 1 à 7, **caractérisé en ce que** l'on utilise, en tant qu'agent réfrigérant, un mélange contenant de l'azote, du méthane, du propane et de l'éthane ou de l'éthylène.

9. Procédé selon la revendication 8, **caractérisé en ce que** le mélange contient de 25 à 45 % en moles d'azote, de 15 à 42 % en moles de méthane, de 5 à 25 % en moles de propane, le reste étant de l'éthane ou de l'éthylène.

10. Dispositif de production de froid dans le domaine de température de 65 à 150 K, qui présente un compresseur lubrifié à l'huile (1) en vue de la compression d'un agent réfrigérant, un réfrigérant complémentaire (2), placé à la suite en vue du refroidissement de l'agent réfrigérant à la température ambiante, un dispositif subséquent en ce point en vue de la séparation de l'huile de l'agent réfrigérant et un dispositif de transfert de chaleur Joule-Thomson à contre-courant (3), placé à la suite du dispositif en vue de la séparation de l'huile, **caractérisé en ce que** l'on dispose, entre le réfrigérant complémentaire (2) et le dispositif de transfert de chaleur Joule-Thomson à contre-courant (3), un condenseur d'huile (9).

11. Dispositif selon la revendication 10, **caractérisé en ce que** l'on dispose le condenseur d'huile (9) après le réfrigérant complémentaire (2) et avant un dispositif en vue du dépôt de l'huile (6).

12. Dispositif selon la revendication 11, **caractérisé en ce que** l'on dispose un dispositif d'adsorption (7) après le dispositif en vue du dépôt de l'huile (6) et avant le dispositif de transfert de chaleur Joule-Thomson à contre-courant (3).

13. Dispositif selon l'une quelconque des revendications 10 à 12, **caractérisé en ce que** l'on dispose, après le réfrigérant complémentaire (2) et après le dispositif en vue du dépôt de l'huile (6), un réfrigérant antérieur (10).

14. Dispositif selon la revendication 13, **caractérisé en ce que** le condenseur d'huile (9) et/ou le réfrigérant antérieur (10) sont reliés en tant qu'évaporateur dans un circuit de circulation de froid séparé (11).

15. Dispositif selon la revendication 13 ou 14, **caractérisé en ce que** l'on dispose un dispositif de transfert de chaleur (17) après le dispositif en vue du dépôt de l'huile (6) ou après le dispositif d'adsorption (7) et avant le réfrigérant antérieur (10).

16. Dispositif selon la revendication 15, **caractérisé en ce que** le réfrigérant antérieur (10) est conçu en tant que dispositif de transfert de chaleur à trois courants, à travers lequel le courant d'agent réfrigérant en provenance du dispositif de transfert de chaleur Joule-Thomson (3) et le courant du milieu réfrigérant provenant du circuit de circulation de froid séparé (11) sont conduits à contre-courant par rapport au courant d'agent réfrigérant provenant du dispositif en vue du dépôt de l'huile (6) ou du dispositif d'adsorption (7).
